# EUROPÄISCHE PATENTSCHRIFT

(11) **EP 3 890 558 B1**
(45) Veröffentlichungstag und Bekanntmachung des Hinweises auf die Patenterteilung: **24.01.2024**
(21) Anmeldenummer: 19817977.2
(22) Anmeldetag: 28.11.2019
(51) Int. Cl.: A47C 3/025

(54) **SITZ MIT BEWEGTER SITZFLÄCHE**
CHAIR WITH MOVED SEATING SURFACE
SIÈGE DOTÉ D'UNE ASSISE MOBILE

(30) Priorität: 06.12.2018 AT 510842018
(43) Veröffentlichungstag der Anmeldung: 13.10.2021
(73) Patentinhaber: Bergardi GmbH, 4020 Linz (AT)
(72) Erfinder: Schindlegger, Walter, 3353 Seitenstetten (AT)
(74) Vertreter: KLIMENT & HENHAPEL
(86) Internationale Anmeldenummer: PCT/EP2019/082979
(87) Internationale Veröffentlichungsnummer: WO 2020/114884

(56) Entgegenhaltungen:
- WO-A1-2011/124714
- WO-A1-2014/108790
- WO-A1-2018/132024
- US-A- 5 588 704

## Beschreibung

Die Erfindung bezieht sich auf einen Sitz mit einer Sitzfläche, die einen fußseitigen und einen rückenseitigen Bereich aufweist, und einem Gestell für die Sitzfläche, wobei die Sitzfläche relativ zum Gestell bewegbar gelagert ist, und eine Stellmechanik mit einem Schwenkelement vorgesehen ist, wobei die Sitzfläche am Schwenkelement befestigt ist und der rückenseitigen Bereich der Sitzfläche mithilfe des Schwenkelements um den fußseitigen Bereich der Sitzfläche verdrehbar und in einer von der Stellmechanik vorgegebenen und geführten Kippbewegung in einem, vom Verdrehwinkel abhängigen Kippwinkel kippbar ist, wobei das Schwenkelement als Schwenkarm ausgeführt ist, gemäß dem Oberbegriff von Anspruch 1.

Aufgrund der physiologischen Belastungen, die langes und unbewegtes Sitzen mit sich bringt, wurde bereits vorgeschlagen die von einem Gestell gehaltene Sitzfläche beweglich auszuführen, um vor allem den Wirbelsäulenbereich während des Sitzens zu mobilisieren und auf diese Weise Verspannungen und Haltungsschäden vorzubeugen.

So beschreibt die WO2010/066409 etwa einen Sitz, bei dem die Sitzfläche um eine oberhalb der Sitzfläche verlaufende, horizontale Drehachse seitlich schwenkbar gelagert ist. Dieser Sitz gleicht einer Schaukel, bei der die Drehachse allerdings in Blickrichtung der sitzenden Person orientiert ist. Die DE 199 15 003 beschreibt einen Sitz mit mehreren Sitz- und Lehnenelementen, die mithilfe von Stellelementen unabhängig voneinander ansteuerbar und bewegbar sind. Die DE 100 03 197 beschreibt ein Sitzmöbel zum dynamischen Sitzen mithilfe eines allseitig beweglichen Sitzes, indem eine Sitzplatte auf einer nach oben kugelkappenförmig gewölbten Auflageplatte neigbar gelagert ist.

Diese Ausführungsformen verfügen über den Nachteil, dass die Sitzposition als instabil empfunden wird und der Sitzkomfort dadurch leidet. Zudem ist es schwierig die Fuß- und Armstellung sowie die Kopfhaltung ruhig zu halten, was für konzentriertes Arbeiten aber notwendig ist. Folglich finden derartige Sitze nur unzureichende Akzeptanz im Arbeitsalltag. Gattungsgemäße Ausführungsformen wurden in der WO 2014/108790 A1 und US 5 588 704 A vorgeschlagen.

Des Weiteren sind Gesundheitsstühle zur Gymnastik bekannt, die sich aufgrund der Verwendung elastischer Elemente und der dadurch gegebenen instabilen Sitzposition kaum für eine Verwendung im Arbeitsalltag eignen und dafür auch nicht gedacht sind. So ist aus der DE 202016104739 etwa ein Gesundheitsstuhl bekannt, bei dem zusätzlich zu einer Drehbarkeit um eine vertikale Drehachse auch die Armlehnen beweglich sind.

Die DE 10 2014 103780 beschreibt einen Stuhl mit einer verformbaren Sitzschale, die einen Sitzteil und eine Rückenlehne ausbildet, und einem Gestell, wobei der Sitzteil über ein erstes Drehgelenk und die Rückenlehne über ein zweites Drehgelenk mit dem Gestell verbunden sind, wobei die Drehgelenke ein durch ein Verformen der Sitzschale bedingtes Verdrehen des Sitzteils und der Rückenlehne relativ zu dem Gestell ermöglichen. Das Ziel dieser Ausführungsform besteht darin den Sitzkomfort zu erhöhen, wenn die Sitzposition von einer aufrechten Haltung in eine zurückgelehnte Haltung verändert wird, aber nicht in einer Mobilisierung der Wirbelsäule.

Die DE 30 32 985 beschreibt einen Sitz, insbesondere Kraftfahrzeugsitz, dessen Obergestell drehbar auf einem Untergestell ruht, wobei die normale Sitzposition fixierbar ist, und die Drehachse zwischen Ober- und Untergestell exzentrisch z.B. im Innenbereich einer rückwärtigen, von den Gestellen gebildeten Ecke angeordnet ist und mindestens zwei der möglichen Drehstellungen fixierbar sind. Diese Schwenkbarkeit der Sitzfläche soll ein Aussteigen aus dem Kraftfahrzeug erleichtern.

Die DE 10 2014 201455 und die DE 298 02 267 beschreiben jeweils einen Sitz, dessen Sitzfläche um eine vertikale Drehachse drehbar ist. Die US 2005/0179302 beschreibt einen Sitz für Fahrzeuge, insbesondere für Kraftfahrzeuge, der um eine vertikale Drehachse drehbar sowie in horizontaler Richtung verschiebbar gelagert ist. Eine Mobilisierung der Wirbelsäule wird durch diese Ausführungsformen nicht angestrebt und würde wohl auch nicht erreicht werden.

Es ist daher Ziel der Erfindung einen Sitz mit einer bewegbaren Sitzfläche bereit zu stellen, der einerseits während des Sitzens die Wirbelsäule bewegt und die entsprechende Muskulatur trainiert, aber andererseits dennoch eine stabile Sitzposition gewährleistet, bei der die Fuß- und Armstellung sowie die Kopfhaltung ruhig gehalten werden können.

Diese Ziele werden durch die Merkmale von Anspruch 1 erreicht. Anspruch 1 bezieht sich auf einen Sitz mit einer Sitzfläche, die einen fußseitigen und einen rückenseitigen Bereich aufweist, und einem Gestell für die Sitzfläche, wobei die Sitzfläche relativ zum Gestell bewegbar gelagert ist und eine Stellmechanik mit einem Schwenkelement vorgesehen ist, wobei die Sitzfläche am Schwenkelement befestigt ist und der rückenseitigen Bereich der Sitzfläche mithilfe des Schwenkelements um den fußseitigen Bereich der Sitzfläche verdrehbar und in einer von der Stellmechanik vorgegebenen und geführten Kippbewegung in einem, vom Verdrehwinkel abhängigen Kippwinkel kippbar ist, wobei das Schwenkelement als Schwenkarm ausgeführt ist. Erfindungsgemäß wird hierfür vorgeschlagen, dass der Schwenkarm an seinem unterhalb des fußseitigen Bereiches der Sitzfläche angeordneten Ende an einem Ausleger mit einer zum Ausleger senkrechten Drehachse drehbar befestigt ist, und mit seinem gegenüberliegenden, freien Ende in Richtung des rückenseitigen Bereiches der Sitzfläche verläuft, wobei der Ausleger am Gestell drehbar gelagert ist und vom Gestell in Richtung des fußseitigen Bereiches der Sitzfläche schräg aufwärts absteht. Die Verdrehbarkeit des rückenseitigen Bereiches der Sitzfläche um den fußseitigen Bereich der Sitzfläche bezieht sich auf eine Bewegung der Sitzfläche bei im Wesentlichen unveränderter Sitzflächenebene und bedeutet, dass die Bogenlänge des Bewegungsweges des rückseitigen Bereiches größer ist als jene des fußseitigen Bereiches. Die entsprechende Drehachse schneidet somit den fußseitigen Bereich der Sitzfläche, oder eine gedachte Verlängerung der Sitzfläche in Blickrichtung der sitzenden Person. Die Drehachse verläuft daher im Beinbereich der sitzenden Person und ermöglicht auf diese Weise eine ruhige Fußstellung, wodurch die Sitzposition als stabil und komfortabel empfunden wird. Zudem ist auch eine Verwendung des Sitzes als Fahrzeugsitz denkbar, bei der die Bedienung von Fußpedalen unbeeinträchtigt möglich ist. Zudem bewirkt das Schwenkelement auch eine Kippbewegung der Sitzfläche in einem, vom Verdrehwinkel abhängigen Kippwinkel. Unter einer Kippbewegung wird erfindungsgemäß eine Bewegung der Sitzfläche verstanden, bei der sich die Sitzflächenebene ändert, wobei der der Verdrehrichtung zugewandte Randbereich der Sitzfläche im Zuge der Kippbewegung angehoben wird, sodass die Wirbelsäule im Zuge des seitlichen Ausschwenkens der Sitzfläche nicht gestreckt wird, was als unangenehm empfunden werden würde. Stattdessen erfährt die Wirbelsäule eine seitliche Auslenkung des Lendenwirbelsäulenbereiches, sowie eine Rotation der einzelnen Wirbelkörper relativ zueinander, sodass Verspannungen und Beschwerden des Bewegungsapparates effektiv vorgebeugt werden kann. Da die Kippbewegung beim seitlichen Ausschwenken der Sitzfläche zudem in einer von der Stellmechanik vorgegebenen und geführten Weise vollzogen wird, wird die Sitzposition aber nicht als unruhig oder instabil empfunden, und der Oberkörper und somit die Armstellung sowie die Kopfhaltung können ruhig gehalten werden, wodurch weiterhin ein konzentriertes Arbeiten etwa an einem Computer möglich ist. Dieser Kippbewegung kann eine Kippachse zugeordnet werden, die vorzugsweise oberhalb der Sitzfläche im Höhenbereich der Hände der sitzenden Person befindet, wodurch die ruhende Stellung der Arme verbessert wird. Die Führung dieser Ausschwenk- und Kippbewegung durch die Stellmechanik ermöglicht des Weiteren auch eine kontrollierte Rückstellbewegung der Sitzfläche, wodurch der Eindruck eines stabilen Sitzens trotz der bewegbaren Sitzfläche verstärkt wird.

Die erfindungsgemäße Ausführung des Sitzes ermöglicht somit auch eine Anwendung als Fahrzeugsitz, wobei sowohl die Bedienung der Pedale als auch des Lenkrades trotz der bewegten Sitzfläche nicht beeinträchtigt wird. Im Gegenteil erweist sich der erfindungsgemäße Sitz insbesondere bei Kurvenfahrten als vorteilhaft, da die bei Kurvenfahrten vorgenommene Neigung des Körpers unterstützt wird. Die Wirbelsäulenachse bleibt dabei im Wesentlichen parallel zur Resultierenden aus der Schwerkraft und der bei der Kurvenfahrt auftretenden Zentrifugalkraft. Zudem kann auch der Kopf unbewegt bleiben, sodass die Fokussierung auf einen Blickpunkt trotz Kurvenfahrt mühelos möglich ist.

Bei der erfindungsgemäßen Ausführungsform vollzieht der rückenseitige Bereich der Sitzfläche im Zuge der Bewegung des Schwenkarms um die zum Ausleger senkrechte Drehachse eine Drehbewegung um den fußseitigen Bereich der Sitzfläche. Dieser Drehbewegung ist die erfindungsgemäße Kippbewegung überlagert, die sich aufgrund des schräg aufwärts abstehenden und am Gestell drehbar gelagerten Auslegers einstellt. Die Kippachse dieser Kippbewegung verläuft dabei vorzugsweise oberhalb der Sitzfläche im Höhenbereich der Hände der sitzenden Person, wodurch die ruhende Stellung der Arme unterstützt wird. Die Rückenlehne ist vorzugsweise an der Sitzfläche befestigt, sodass sie die Bewegungen der Sitzfläche in gleicher Weise vollzieht.

Dabei kann vorgesehen sein, dass der Schwenkarm an einem am Ausleger entlang der Längserstreckung des Auslegers verschiebbaren Schlitten drehbar befestigt ist. Auf diese Weise wird auch die Höhenlage des Schwenkarmes und somit die Höhenlage der Kippachse verändert. Zudem kann auch der Winkel zwischen dem Schwenkarm und dem Ausleger verstellbar arretierbar sein, um den Anstellwinkel der Sitzfläche in Blickrichtung der sitzenden Person verändern zu können. Des Weiteren kann vorgesehen sein, dass die Sitzfläche an einem am Schwenkarm entlang der Längserstreckung des Schwenkarmes verschiebbaren Schlitten befestigt ist, um die Bogenlänge der seitlichen Ausschwenkung einstellen zu können. Des Weiteren ist es vorteilhaft, wenn das Gestell als teleskopierbare, vertikale Standsäule ausgeführt ist, um auch auf diese Weise die Höhenlage des Schwenkarmes und somit die Höhenlage der Kippachse verändern zu können.

Die Stellmechanik ist vorzugsweise mit einer das Schwenkelement in seine unverdrehte und ungekippte Ausgangslage rückstellenden Federanordnung versehen, um während der Benutzung das Zurückschwingen in die Ausgangslage zu unterstützen und dem Benutzer bei der nächsten Benutzung ein komfortables Platz nehmen zu ermöglichen. Des Weiteren wäre es auch denkbar, einzelne Komponenten der Stellmechanik mit Aktuatoren auszustatten, um die Bewegungen der Sitzfläche zu initiieren oder zu unterstützen. Zur Energieversorgung dieser Aktuatoren können etwa Stromquellen verwendet werden, die aus Bewegungen des erfindungsgemäßen Sitzes, die vom Benutzer initiiert werden, Strom erzeugen, beispielsweise in Form von "Brushless"-Motoren oder dergleichen.

Gemäß einer bevorzugten Ausführungsform wird ferner vorgeschlagen, dass die Sitzfläche mit einem Beschleunigungssensor zur Messung von Beschleunigungen in den drei Raumrichtungen versehen ist, und der Beschleunigungssensor mit einer Anzeigeeinrichtung zur Darstellung der gemessenen Bewegungen der Sitzfläche verbunden ist. Bei der Anzeigevorrichtung handelt es sich vorzugsweise um ein Mobiltelefon ("Smartphone"), ein Tablet oder ein Laptop, auf dem eine anwenderspezifische Bediensoftware (beispielsweise als "Application" oder "App") aufrufbar ist, die einerseits über Nahfeldkommunikation, beispielsweise Bluetooth, eine Datenverbindung mit dem Beschleunigungssensor herstellt und die gemessenen Bewegungen der Sitzfläche in geeigneter Form graphisch darstellt. Diese Maßnahme verfolgt den Zweck, dem Benutzer eine Rückmeldung über die Bewegungen der Sitzfläche und somit die Mobilisierung der Wirbelsäule zu liefern. Erste praktische Erfahrungen mit dem erfindungsgemäßen Sitz zeigen, dass bei beginnender Verwendung des erfindungsgemäßen Sitzes die möglichen Dreh- und Kippbewegungen kaum oder nur in geringem Ausmaß vollzogen werden können, da nur eine geringe Beweglichkeit der Wirbelsäule gegeben ist. Bei fortdauernder Nutzung des erfindungsgemäßen Sitzes lässt sich feststellen, dass das Ausmaß der vollzogenen Dreh- und Kippbewegungen zunimmt, da die Wirbelsäule zunehmend beweglich wird. Der Beschleunigungssensor soll gemeinsam mit der Anzeigevorrichtung dem Benutzer diese Entwicklung vor Augen führen und ihn zu Bewegungen animieren, wozu die Darstellung der gemessenen Bewegungen der Sitzfläche in unterschiedlicher Form und beispielsweise auch symbolisiert erfolgen kann, beispielsweise in Form roter Symbole bei unterdurchschnittlicher Beweglichkeit und in Form grüner Symbole bei guter Beweglichkeit.

Zur Energieversorgung des Beschleunigungssensors können wiederum Stromquellen verwendet werden, die aus den Bewegungen des erfindungsgemäßen Sitzes Strom erzeugen, beispielsweise in Form von "Brushless"-Motoren oder dergleichen. Der Beschleunigungssensor kann auch dazu verwendet werden eine fehlende Bewegung zu detektieren. Hierzu kann etwa die üblicherweise federnd ausgeführte Standsäule herangezogen werden, wobei die federnde Bewegung der Standsäule beim Platz nehmen eines Benutzers den Beschleunigungssensor aktiviert. Die Anzeigeeinrichtung kann in weiterer Folge dazu verwendet werden, den Benutzer zu mehr Bewegung aufzufordern, falls der erfindungsgemäße Sitz zwar benutzt aber die Sitzfläche kaum bewegt wird. Zudem können beim Platz nehmen eines Benutzers auch die oben erwähnten Aktuatoren aktiviert werden, um Bewegungen der Sitzfläche auch ohne Zutun des Benutzers zu initiieren.

Die Erfindung wird in weiterer Folge mithilfe der beiliegenden Zeichnung anhand von Ausführungsbeispielen näher erläutert. Es zeigt dabei die
Fig. 1 eine Seitenansicht einer erfindungsgemäßen Ausführungsform eines erfindungsgemäßen Sitzes.

Die Fig. 1 zeigt eine erfindungsgemäße Ausführungsform eines erfindungsgemäßen Sitzes mit einer Sitzfläche 10. Die Sitzfläche 10 ist über einen Verbindungsteil 14 mit einem Schwenkelement verbunden, das im gezeigten Ausführungsbeispiel als Schwenkarm 9 ausgeführt ist. Bei dem Verbindungsteil 14 kann es sich auch um einen Aufnehmer für eine Sitzmechanik handeln, die als vorgefertigte Baugruppe erhältlich ist und über einen Zapfen oder ähnliches in den Aufnehmer gesteckt und mit ihm verbunden wird. Eine solche Sitzmechanik ist in unterschiedlichen Ausführungen bekannt und ermöglicht etwa eine Höhenverstellbarkeit über eine eingebaute Gasdruckfeder, eine Drehbarkeit um eine vertikale Drehachse des Aufnehmers, oder eine Beweglichkeit der Rückenlehne relativ zur Sitzfläche 10.

Der Schwenkarm 9 ist an seinem unterhalb des fußseitigen Bereiches der Sitzfläche 10 angeordneten Ende an einem Ausleger 15 mit einer zum Ausleger 15 senkrechten Drehachse D drehbar befestigt. Mit seinem gegenüberliegenden, freien Ende verläuft der Schwenkarm 9 in Richtung des rückenseitigen Bereiches der Sitzfläche 10. Der Ausleger 15 ist an einer vertikalen Standsäule 1 drehbar gelagert und steht von der Standsäule 1 in Richtung des fußseitigen Bereiches der Sitzfläche 10 schräg aufwärts ab. Im gezeigten Ausführungsbeispiel ist der Schwenkarm 9 an einem am Ausleger 15 entlang der Längserstreckung des Auslegers 15 verschiebbaren Schlitten 16 drehbar befestigt. Auf diese Weise wird auch die Höhenlage des Schwenkarmes 9 und somit die Höhenlage der Kippachse verändert. Zudem kann auch der Winkel α zwischen dem Schwenkarm 9 und dem Ausleger 15 verstellbar arretierbar sein, um den Anstellwinkel der Sitzfläche 10 in Blickrichtung der sitzenden Person verändern zu können. Die Standsäule 1 ist teleskopierbar ausgeführt, um auch auf diese Weise die Höhenlage des Schwenkarmes 9 und somit die Höhenlage der Kippachse verändern zu können.

Der rückenseitige Bereich der Sitzfläche 10 vollzieht im Zuge der Bewegung des Schwenkarms 9 um die zum Ausleger 15 senkrechte Drehachse D eine Drehbewegung um den fußseitigen Bereich der Sitzfläche 10. Dieser Drehbewegung ist eine Kippbewegung überlagert, die sich aufgrund des schräg aufwärts abstehenden und an der Standsäule 1 drehbar gelagerten Auslegers 15 einstellt. Die Kippachse dieser Kippbewegung verläuft dabei wiederum vorzugsweise oberhalb der Sitzfläche 10 im Höhenbereich der Hände der sitzenden Person, wodurch die ruhende Stellung der Arme unterstützt wird. Die Rückenlehne ist vorzugsweise an der Sitzfläche 10 befestigt, sodass sie die Bewegungen der Sitzfläche 10 in gleicher Weise vollzieht. Eine allfällige Armlehne kann entweder an der Sitzfläche 10 befestigt sein, sodass sie alle Bewegungen der Sitzfläche 10 nachvollzieht, oder am Gestell befestigt sein. Um die Drehbewegung des Schwenkarmes 9 zu begrenzen, kann ferner ein Anschlag vorgesehen sein. Zudem kann zwischen dem Ausleger 15 und dem Schwenkarm 9 eine Zugfeder, eine Zuggasfeder, ein Reibungsdämpfer oder ähnliches vorgesehen sein, um eine veränderliche Auslenkkraft für den Schwenkarm 9 über seinen Schwenkbereich zu erreichen. Hierfür sind auch elektromagnetische Regelsysteme denkbar, mit der die für den Schwenkarm 9 erforderliche Auslenkkraft über seinen Schwenkbereich regelbar ist.

Auf diese Weise wird ein Sitz mit einer bewegbaren Sitzfläche 10 bereitgestellt, der einerseits während des Sitzens die Wirbelsäule bewegt und die entsprechende Muskulatur trainiert, aber andererseits dennoch eine stabile Sitzposition gewährleistet, bei der die Fuß- und Armstellung sowie die Kopfhaltung ruhig gehalten werden können.

## Patentansprüche

1. Sitz mit einer Sitzfläche (10), die einen fußseitigen und einen rückenseitigen Bereich aufweist, und einem Gestell für die Sitzfläche (10), wobei die Sitzfläche (10) relativ zum Gestell bewegbar gelagert ist, und eine Stellmechanik mit einem Schwenkelement vorgesehen ist, wobei die Sitzfläche (10) am Schwenkelement befestigt ist und der rückenseitigen Bereich der Sitzfläche (10) mithilfe des Schwenkelements um den fußseitigen Bereich der Sitzfläche (10) verdrehbar und in einer von der Stellmechanik vorgegebenen und geführten Kippbewegung in einem, vom Verdrehwinkel abhängigen Kippwinkel kippbar ist, wobei das Schwenkelement als Schwenkarm (9) ausgeführt ist, **dadurch gekennzeichnet, dass** der Schwenkarm (9) an seinem unterhalb des fußseitigen Bereiches der Sitzfläche (10) angeordneten Ende an einem Ausleger (15) mit einer zum Ausleger (15) senkrechten Drehachse (D) drehbar befestigt ist, und mit seinem gegenüberliegenden, freien Ende in Richtung des rückenseitigen Bereiches der Sitzfläche (10) verläuft, wobei der Ausleger (15) am Gestell drehbar gelagert ist und vom Gestell in Richtung des fußseitigen Bereiches der Sitzfläche (10) schräg aufwärts absteht.

2. Sitz nach Anspruch 1, **dadurch gekennzeichnet, dass** der Schwenkarm (9) an einem am Ausleger (15) entlang der Längserstreckung des Auslegers (15) verschiebbaren Schlitten (16) drehbar befestigt ist.

3. Sitz nach Anspruch 1 oder 2, **dadurch gekennzeichnet, dass** der Winkel (α) zwischen dem Schwenkarm (9) und dem Ausleger (15) verstellbar arretierbar ist.

4. Sitz nach einem der Ansprüche 1 bis 3, **dadurch gekennzeichnet, dass** das Gestell als teleskopierbare, vertikale Standsäule (1) ausgeführt ist.

5. Sitz nach einem der Ansprüche 1 bis 4, **dadurch gekennzeichnet, dass** die Stellmechanik mit einer das Schwenkelement in seine unverdrehte und ungekippte Ausgangslage rückstellenden Federanordnung versehen ist.

6. Sitz nach einem der Ansprüche 1 bis 5, **dadurch gekennzeichnet, dass** die Sitzfläche (10) mit einem Beschleunigungssensor zur Messung von Beschleunigungen in den drei Raumrichtungen versehen ist, und der Beschleunigungssensor mit einer Anzeigeeinrichtung zur Darstellung der gemessenen Bewegungen der Sitzfläche (10) verbunden ist.

## Claims

1. Seat having a seating surface (10), which has a foot-side and a back-side region, and a frame for the seating surface (10), wherein the seating surface (10) is mounted movably relative to the frame, and an adjusting mechanism with a pivot element is provided, wherein the seating surface (10) is attached to the pivot element and the back-side region of the seating surface (10) can be rotated about the foot-side region of the seating surface (10) by means of the pivot element and can be tilted in a tilting movement predetermined and guided by the adjusting mechanism at a tilting angle dependent on the angle of rotation, wherein the pivot element is designed as a pivot arm (9), **characterized in that** the pivot arm (9) is rotatably attached at its end arranged below the foot-side region of the seating surface (10) to an extension aim (15) with an axis of rotation (D) perpendicular to the extension arm (15), and extends with its opposite, free end in the direction of the back-side region of the seating surface (10), wherein the extension arm (15) is rotatably mounted on the frame and projects obliquely upwards from the frame in the direction of the foot-side region of the seating surface (10).

2. Seat according to claim 1, **characterized in that** the pivot arm (9) is rotatably attached to a slide (16) which can be displaced on the extension arm (15) along the longitudinal extension of the extension arm (15).

3. Seat according to claim 1 or 2, **characterized in that** the angle (α) between the pivot arm (9) and the extension arm (15) can be locked in an adjustable manner.

4. Seat according to one of claims 1 to 3, **characterized in that** the frame is designed as a telescopic, vertical column (1).

5. Seat according to one of claims 1 to 4, **characterized in that** the adjusting mechanism is provided with a spring assembly which returns the pivot element to its unrotated and untilted initial position.

6. Seat according to one of claims 1 to 5, **characterized in that** the seating surface (10) is provided with an acceleration sensor for measuring accelerations in the three spatial directions, and the acceleration sensor is connected to a display device for displaying the measured movements of the seating surface (10).

## Revendications

1. Siège comportant une surface d'assise (10) qui présente une partie du côté du pied et une partie du côté du dossier, avec un châssis pour la surface d'assise (10), laquelle surface d'assise (10) est supportée de façon mobile par rapport au châssis, et un mécanisme d'ajustement avec un élément pivotant, dans lequel la surface d'assise (10) est fixée sur l'élément pivotant et la partie du côté du dossier de la surface d'assise (10) peut être tournée à l'aide de l'élément pivotant autour de la partie du côté du pied de la surface d'assise (10) et peut être inclinée dans un mouvement d'inclinaison prédéterminé et guidé sur un angle d'inclinaison dépendant de l'angle de rotation, dans lequel l'élément pivotant est conçu comme un bras pivotant (9), **caractérisé en ce que** le bras pivotant (9) est fixé avec possibilité de rotation sur une potence (15) à son extrémité disposée en dessous de la partie du côté du pied de la surface d'assise (10) avec un axe de rotation (D) perpendiculaire à la potence (15) et orienté vers la partie du côté du dossier de la surface d'assise (10) à son extrémité libre opposée, la potence (15) étant supportée avec possibilité de rotation sur le châssis et dépassant du châssis vers le haut à l'oblique vers la partie du côté du pied de la surface d'assise (10).

2. Siège selon la revendication 1, **caractérisé en ce que** le bras pivotant (9) est fixé avec possibilité de rotation sur un chariot (16) capable de translation dans le sens de la longueur de la potence (15).

3. Siège selon la revendication 1 ou 2, **caractérisé en ce que** l'angle (α) entre le bras pivotant (9) et la potence (15) peut être fixé de façon ajustable.

4. Siège selon l'une des revendications 1 à 3, **caractérisé en ce que** le châssis est réalisé comme une colonne d'appui (1) verticale télescopique.

5. Siège selon l'une des revendications 1 à 4, **caractérisé en ce que** le mécanisme d'ajustement est muni d'un dispositif de ressort qui rappelle l'élément pivotant dans sa position de départ non tournée et non basculée.

6. Siège selon l'une des revendications 1 à 5, **caractérisé en ce que** la surface d'assise (10) est munie d'un capteur d'accélération pour mesurer les accélérations dans les trois directions de l'espace et le capteur d'accélération est relié à une installation d'affichage pour visualiser les mouvements mesurés de la surface d'assise (10).
